# DEMANDE DE BREVET EUROPEEN

(11) **EP 1 030 341 A1**
(43) Date de publication de la demande: **23.08.2000**
(21) Numéro de dépôt: 00400406.5
(22) Date de dépôt: 11.02.2000
(51) Int. Cl.: H01J 25/04, H01J 23/38, H01J 23/34, H01J 23/14

(54) **Générateur radiofréquence de très grande puissance**

(30) Priorité: 16.02.1999 FR 9901859
(71) Demandeur: THOMSON TUBES ELECTRONIQUES, 92360 Meudon La Foret (FR)
(72) Inventeur: Clerc, Guy,Thomson-CSF Prop. Int. Dept. Brevets, 94117 Arcueil Cedex (FR)
(74) Mandataire: Simonnet, Christine

(57) **Abrégé**

La présente invention est relative a un générateur radiofréquence comportant :
- un tube à sortie inductive (K) avec un canon à électrons (25) suivi d'une anode (29), le canon étant destiné à être porté à une haute tension,
- des moyens (CE) pour produire un signal radiofréquence d'entrée (E) et des moyens (36) pour l'acheminer au tube à sortie inductive (K) de manière à ce qu'il fournisse un signal de sortie (S) amplifié en puissance par rapport au signal d'entrée (E). Les moyens (CE) pour produire le signal radiofréquence d'entrée, les moyens (36) pour l'acheminer au tube à sortie inductive et le canon sont confinés dans une enceinte (37) blindée électrostatiquement, isolée électriquement du potentiel de l'anode et destinée à être portée à la haute tension, le canon recevant la haute tension par l'enceinte blindée.

Application : générateur radiofréquence de très grande puissance.

## Description

La présente invention est relative aux générateurs radiofréquence de très grande puissance. Ces générateurs destinés notamment à des applications scientifiques, doivent pouvoir fonctionner à des fréquences de l'ordre de 20 à 200 MHz voire éventuellement un peu plus et fournir, en régime d'impulsions, des puissances crêtes de plusieurs dizaines de mégawatts. En régime continu les puissances sont nettement inférieures.

Ces générateurs sont réalisés à partir de tubes électroniques. Les tubes à grille classiques tels que les tubes de la famille des tétrodes, à ces fréquences, sont limités à quelques mégawatts de puissance et ne peuvent dépasser actuellement la dizaine de mégawatts.

Les klystrons peuvent fournir ces puissances mais ils travaillent en hyperfréquence, c'est à dire à des fréquences bien plus grandes.

Les lOTs abréviation de la dénomination anglaise « Inductive Output Tube » soit tube à sortie inductive en langue française, sont utilisés dans la gamme de fréquences des tubes à grille à puissances beaucoup plus faibles. Leur domaine est principalement celui des émetteurs de télévision dans la bande UHF. Ils sont configurés comme celui représenté sur la figure 1. Leur structure permet, en adaptant leurs circuits résonnants d'entrée et de sortie à la fréquence désirée de les utiliser également dans les bandes ondes courtes et VHF. Ces tubes sembleraient être les plus appropriés pour obtenir les performances recherchées car ils sont dérivés de la technologie des klystrons. Mais des difficultés sont à surmonter.

Un IOT possède un faisceau électronique axial et utilise en entrée le principe de la modulation d'amplitude comme dans les tubes classiques à grille et en sortie la structure axiale des tubes à modulation de vitesse comme dans les klystrons.

Plus précisément, le tube comporte successivement un canon à électrons 1 construit autour d'un axe de révolution XX' et le long de l'axe une anode 5 formant un premier tube de glissement qui débouche dans un espace d'interaction 6 d'une unique cavité résonnante 7 de sortie, l'espace d'interaction 6 étant délimité par un second tube de glissement 8 qui fait face au premier, puis un collecteur 15. Les deux becs des tubes de glissement sont en vis à vis. Le canon 1 comporte une cathode 2, son filament de chauffage 3 et une grille 4. L'espace cathode 2/grille 4 forme le circuit d'entrée du tube et l'acheminement du signal d'entrée E au circuit d'entrée du tube se fait généralement par une cavité coaxiale résonnante d'entrée 9 couplée à l'espace cathode/grille. Le signal d'entrée E à amplifier est introduit dans la cavité 9 à l'aide de moyens de couplage inductifs en boucle dans l'exemple décrit. Ce signal d'entrée E est fourni par des moyens extérieurs au tube incluant généralement un préamplificateur (non représenté).

La grille 4 et la cathode 2 sont portées à des hautes tensions continues négatives et les électrons émis par la cathode émergent de la grille 4 sous forme d'un faisceau 10 en paquets déjà modulé en densité par le signal d'entrée E contrairement à ce qui se passe dans un klystron. Le faisceau 10 est longitudinal d'axe XX'. Les électrons du faisceau 10 attirés et focalisés par l'anode 5 pénètrent dans la cavité de sortie 7 et traversent l'espace d'interaction 6 où ils se couplent au champ électromagnétique de la cavité résonnante 7. De cette cavité de sortie 7 un signal de sortie S, de puissance bien supérieure à celle du signal d'entrée E, peut être extrait. Les électrons ayant cédé une grande partie de leur énergie sont ensuite recueillis par la paroi du collecteur 15. L'anode 5 est généralement portée à la masse, le collecteur 15 peut être également à la masse ou à une tension légèrement différente de la masse.

Lorsque l'IOT est destiné à fonctionner avec une puissance de sortie modulée comme dans les émetteurs de télévision, le signal d'entrée E est porteur de la modulation. La cavité coaxiale d'entrée 9, formée de deux cylindres 90, 91 conducteurs coaxiaux, est généralement pourvue d'un dispositif 11 de réglage de sa fréquence de résonance, par exemple de type piston dont la position est réglable. Pour des raisons de sécurité et pour découpler le préamplificateur de la haute tension, cette cavité coaxiale d'entrée 9 est portée à la masse électrique. Un condensateur de découplage C1 assure un isolement électrique, du point de vue continu, entre le cylindre intérieur 90 et la cathode 2 et un autre condensateur de découplage C2 assure un isolement électrique entre le cylindre extérieur 91 et la grille de modulation 4. Ces condensateurs C1, C2 peuvent être réalisés par des feuilles isolantes serrées entre respectivement un cylindre 90, 91 de cavité et une pièce cylindrique 13, 16 connectée à l'électrode respective 2, 4.

Dans cette application en tant qu'émetteur dans la bande UHF, les hautes tensions sont de l'ordre de quelques dizaines de kilovolts, la cathode étant moins négative que la grille.

Le signal de sortie S amplifié en puissance par rapport au signal d'entrée E est extrait de la cavité de sortie 7 par couplage capacitif ou selfique. Sur la figure c'est un couplage inductif qui est représenté sous la forme d'un conducteur 12 qui définit une boucle dans la cavité de sortie 7. Il est transmis à un dispositif utilisateur tel qu'une antenne (non représentée).

L'intérieur du tube est classiquement soumis au vide. L'étanchéité est assurée au niveau de la cavité de sortie 7 par un manchon diélectrique 14 qui laisse passer l'énergie à extraire. Une partie de la cavité de sortie 7 est externe. Elle est délimitée par des parois qui viennent s'appuyer sur le manchon du côté où il n'est pas soumis au vide.

Les klystrons, fonctionnant soit en continu, soit en impulsions, peuvent fournir de grandes puissances, car le canon est porté à de hautes tensions alors que le signal d'entrée à amplifier est introduit dans la première cavité du tube. Il n'y a pas de perturbations entre la haute tension et le signal à amplifier.

Au contraire dans les lOTs, le signal d'entrée à amplifier est injecté dans l'espace cathode-grille alors que la cathode et la grille sont simultanément portées à de hautes tensions. Pour espérer obtenir les puissances désirées en sortie, plusieurs dizaines voire une centaine de mégawatts, les hautes tensions ne sont plus de l'ordre de quelques dizaines de kilovolts mais doivent atteindre quelques centaines de kilovolts. Dans de telles conditions, des condensateurs placés entre les deux parois de la cavité coaxiale d'entrée et respectivement la cathode et la grille de même nature que ceux décrits à la figure 1 seraient inefficaces. Le découplage devient très difficile à réaliser car les risques de claquages sont extrêmement importants à cause des très forts niveaux de tension et des faibles dimensions mis en jeu.

La présente invention permet de résoudre ce problème et de réduire les risques de claquage. Pour y parvenir la présente invention propose de confiner les moyens pour produire le signal à amplifier, appliqué à l'espace cathode/grille, les moyens pour l'acheminer au canon et le canon du tube à sortie inductive (IOT) dans une enceinte blindée électrostatiquement et isolée électriquement du potentiel de l'anode, et de relier cette enceinte blindée aux moyens produisant la haute tension. Avec une telle structure les moyens de découplage, entre le circuit résonnant d'entrée et soit la grille soit la cathode, qui posaient problème sont inutiles.

Plus précisément le générateur radiofréquence objet de l'invention comporte un tube à sortie inductive avec un canon à électrons suivi d'une anode, le canon étant destiné à être porté à une haute tension, des moyens pour produire un signal radiofréquence d'entrée et des moyens pour l'acheminer au tube à sortie inductive qui fournit un signal de sortie amplifié en puissance par rapport au signal d'entrée. Les moyens pour produire le signal radiofréquence d'entrée, les moyens pour l'acheminer au tube à sortie inductive et le canon sont confinés dans une enceinte blindée électrostatiquement, isolée électriquement du potentiel de l'anode et destinée à être portée à la haute tension, le canon recevant la haute tension par l'enceinte blindée.

L'anode est généralement portée, pour des raisons de sécurité, à la masse électrique (c'est à dire le potentiel du sol) et l'enceinte blindée peut reposer sur au moins un support diélectrique posé au sol.

Les moyens pour produire le signal radiofréquence d'entrée peuvent comporter une source radiofréquence qui alimente un préamplificateur, le préamplificateur délivrant le signal radiofréquence d'entrée.

Les moyens pour acheminer le signal radiofréquence d'entrée au tube à sortie inductive peuvent comporter un circuit résonnant d'entrée connecté entre la grille et la cathode du tube.

Le circuit résonnant peut être à constantes réparties ou localisées, le choix dépend notamment de la fréquence choisie.

Les moyens pour produire le signal d'entrée à amplifier peuvent être alimentés en puissance électrique par le secondaire d'au moins un transformateur d'isolement, dont un point est relié à l'enceinte blindée, son primaire étant relié en un point à la masse. Le primaire du transformateur peut être à l'extérieur de l'enceinte blindée et le secondaire à l'intérieur.

Si le générateur est destiné à fonctionner en régime d'impulsions, la haute tension étant alors en impulsions, il est concevable que les moyens pour produire le signal d'entrée à amplifier soient alimentés par au moins une batterie placée à l'intérieur de l'enceinte blindée pour limiter l'action de signaux parasites dus aux fronts des impulsions de tension.

C'est de préférence la cathode du tube à sortie inductive qui est reliée électriquement à l'enceinte blindée, et la grille est alors polarisée par rapport à la cathode à l'aide d'une source de polarisation placée dans l'enceinte blindée.

Le dispositif de chauffage peut recevoir la puissance dont il a besoin par le secondaire d'au moins un transformateur d'isolement, dont un point est relié à l'enceinte blindée, son primaire étant relié en un point à la masse. Le primaire du transformateur peut être à l'extérieur de l'enceinte blindée et le secondaire à l'intérieur.

Les transformateurs d'isolement peuvent être confondus en un seul.

Dans les tubes à sortie inductive, l'anode se termine par un bec qui délimite avec un second bec venant en face un espace d'interaction pour des électrons produits par le canon, cet espace d'interaction étant couplé à un circuit résonnant de sortie duquel est extrait le signal de sortie.

Le circuit résonnant de sortie peut être à constantes réparties ou localisées.

Pour éviter tous problèmes liés à la haute tension, il est préférable de prévoir des moyens optiques pour commander et contrôler le signal d'entrée à amplifier et/ou le dispositif de chauffage.

D'autres caractéristiques et avantages de l'invention ressortiront de la description suivante donnée à titre d'exemples non limitatifs et illustrée par les figures annexées qui représentent :
- la figure 1 (déjà décrite) une coupe longitudinale d'un tube à sortie inductive, selon l'art antérieur capable de fonctionner en amplificateur de signaux ;
- la figure 2 une coupe longitudinale schématique partielle d'un générateur radiofréquence selon l'invention comportant un tube à sortie inductive ;
- la figure 3 une coupe longitudinale schématique partielle d'une variante d'un générateur radiofréquence selon l'invention.

Les différentes caractéristiques du générateur selon l'invention pourraient s'agencer de manières différentes par rapport aux agencements représentés sur les figures 2 et 3, notamment d'autres combinaisons sont possibles entre les figures 2 et 3.

Le générateur radiofréquence selon l'invention illustré aux figures 2 et 3 comporte des moyens CE pour produire un signal radiofréquence d'entrée E à amplifier et des moyens 36 pour l'acheminer à un IOT (ou tube à sortie inductive) référencé K qui fournit un signal de sortie S amplifié en puissance par rapport au signal d'entrée E. Dans le reste de la description l'abréviation IOT est employée à la place de tube à sortie inductive. L'IOT K présente quelques similitudes avec celui classique décrit à la figure 1. On retrouve le canon 25 avec une cathode 26 pourvue d'un dispositif de chauffage 27 et une grille 28 espacée de la cathode 26. Le canon 25 est destiné à émettre un faisceau d'électrons (non représenté dans un souci de clarté) à travers une anode 29 isolée électriquement du canon 25 par un manchon diélectrique 30. L'anode 29 en forme de tube de glissement se termine par un bec 31 contribuant à délimiter, avec l'aide d'un second bec 32 placé en face, un espace d'interaction 33 entre les électrons produits par la cathode 26 et le champ électromagnétiquequi s'y établit. Le second bec 32 se prolonge en un collecteur 35 qui recueille les électrons du faisceau à leur sortie de l'espace d'interaction 33. Dans l'exemple, il y a une continuité électrique entre le second bec 32 et le collecteur 35. On aurait pu envisager que le second bec 32 et le collecteur 35 soient isolés électriquement l'un de l'autre comme illustré à la figure 1.

Les moyens pour acheminer le signal radiofréquence d'entrée E à l'IOT K sont réalisés par un circuit résonnant d'entrée 36 couplé à l'espace 34 cathode/grille de l'IOT. Les moyens CE pour produire le signal d'entrée E, le circuit résonnant d'entrée 36 et le canon 25 sont placés dans une enceinte 37 blindée électrostatiquement, isolée électriquement du potentiel de l'anode 29 de l'IOT. Cette enceinte blindée 37 est portée à une haute tension délivrée par une alimentation 39, cette haute tension étant destinée au canon 25 de l'IOT, le canon 25 est porté à cette haute tension via l'enceinte blindée 37. L'alimentation 39 haute tension est à l'extérieur de l'enceinte 37.

Généralement l'anode 29 est portée à la masse électrique (potentiel du sol) et donc l'enceinte blindée 37 est isolée électriquement de cette masse par au moins un support diélectrique 38 qui assure une faible capacité entre l'enceinte 37 et la masse. Sur la figure 2, l'isolation électrique de l'enceinte blindée 37 vis à vis de l'anode 29 se fait par deux supports diélectriques 38 qui reposent sur le sol au même potentiel que l'anode. Ils ont alors également un rôle mécanique. Le manchon diélectrique 30 contribue aussi à cette isolation. D'autres configurations sont envisageables pour isoler l'enceinte blindée 37 de l'anode 29.

Les moyens CE pour produire le signal d'entrée E comportent une source radiofréquence 40 qui alimente un préamplificateur 41 dont la sortie est reliée au circuit résonnant d'entrée 36. La source radiofréquence 40 génère un signal bas niveau dans une bande de fréquence souhaitée et c'est ce signal bas niveau, préamplifié par le préamplificateur 41 qui donne le signal radiofréquence d'entrée E à amplifier dans l'IOT K. On peut envisager d'omettre le préamplificateur 41, si on dispose d'une source radiofréquence 40 de puissance suffisante. Le préamplificateur 41 peut être à état solide ou à tube électronique, par exemple comporter une triode plane, cela dépend de la fréquence et de la puissance du signal d'entrée E à produire. Le préamplificateur 41 peut comporter un ou plusieurs étages d'amplification. La réalisation de tels préamplificateurs est bien connue de l'homme du métier.

L'alimentation électrique des moyens CE pour produire le signal radiofréquence d'entrée E peut se faire via le secondaire 42.2 d'au moins un transformateur d'isolement 42. Le secondaire 42.2 du transformateur est relié en un point à l'enceinte blindée 37 et son primaire 42.1 est relié en un point à la masse. Dans l'exemple, le secondaire 42.2 du transformateur est situé à l'intérieur de l'enceinte blindée 37 et le primaire 42.1 est à l'extérieur. On peut envisager de placer différemment le primaire et le secondaire du transformateur. Le primaire 42.1 et le secondaire 42.2 du transformateur 42 seront suffisamment isolés l'un de l'autre pour tenir la haute tension appliquée à l'enceinte blindée 37.

Le circuit résonnant d'entrée 36 peut être à constantes réparties, c'est à dire formé d'une cavité coaxiale comprenant un cylindre interne 36.1 et un cylindre externe 36.2, le cylindre interne 36.1 étant relié électriquement à la cathode 26 et le cylindre externe 36.2 à la grille 28. Le signal d'entrée E est transmis à l'espace 34 grille/cathode par des moyens de couplage 43 capacitifs ou inductifs de manière classique dans les lOTs ou tubes à grille. Sur la figure 2, une boucle inductive est représentée, son extrémité étant en contact avec le cylindre interne 36.1. Cette configuration est utilisable de manière avantageuse si les dimensions de l'espace 34 grille/cathode sont relativement grandes devant la longueur d'onde du signal à amplifier. Au contraire, on peut envisager, si les dimensions de l'espace grille/cathode 34 sont petites devant la longueur d'onde du signal à amplifier, que le circuit résonnant d'entrée 36 soit à constantes localisées. Cette variante est illustrée à la figure 3 qui montre un circuit résonnant parallèle 36.3 représenté par un circuit R, L, C monté entre la grille 28 et la cathode 26. Plusieurs dispositions connues peuvent être utilisées pour coupler les moyens CE pour produire le signal d'entrée E au circuit résonnant. La figure 3 en donne un exemple. Le circuit 36.3 comporte deux condensateurs en série C3, C4 et la sortie du préamplificateur 41 est connectée au point commun entre les deux condensateurs C3, C4.

Le canon 25 est porté à la tension négative délivrée par l'alimentation 39 par sa cathode 26 qui est connectée à l'enceinte blindée 37. Cette tension peut être de l'ordre de -300 kVolts.

Le dispositif de chauffage 27 représenté tel un filament a une de ses extrémités reliée à la cathode. Il est alimenté à l'aide d'une source de puissance 45 qui coopère avec le secondaire 42.2 d'un transformateur d'isolement 42, ce secondaire 42.2 étant relié en un point à l'enceinte blindée 37. Le primaire 42.1 du transformateur est relié en un point à la masse. Ce transformateur 42 peut être commun avec celui utilisé pour l'alimentation des moyens CE pour produire le signal d'entrée comme l'illustre la figure 2 mais ce n'est pas une obligation (voir figure 3). Dans les exemples, le secondaire du transformateur est situé à l'intérieur de l'enceinte et le primaire à l'extérieur mais d'autres agencements sont possibles ici aussi.

La grille 28 est portée à une tension plus négative que celle de la cathode à l'aide d'une source de polarisation 44 montée entre la grille et la cathode. La puissance nécessaire est fournie à cette source 44 par le secondaire 42.2 d'un transformateur d'isolement 42, ce secondaire étant relié en un point à l'enceinte blindée 37. Le primaire 42.1 du transformateur est relié en un point à la masse.

Dans l'exemple, le transformateur 42 est commun avec celui servant au dispositif de chauffage 27 et celui servant aux moyens CE pour produire le signal d'entrée mais ce n'est pas une obligation. Dans cette configuration illustrée à la figure 2, une portion du secondaire sert aux moyens CE pour produire le signal d'entrée, une autre portion sert pour le dispositif de chauffage 27 et encore une autre portion sert pour la grille 28.

Si le générateur selon l'invention est destiné à fonctionner en mode continu, l'alimentation 39 haute tension connectée à l'enceinte 37 blindée est une alimentation à courant continu. Par contre si le générateur est destiné à fonctionner en mode impulsion l'alimentation 39 haute tension est une alimentation qui délivre des impulsions de durée appropriée. Cette caractéristique se trouve sur la figure 3. La puissance de sortie du générateur radiofréquence est bien plus importante lorsque le générateur fonctionne en impulsions.

Lorsque le générateur fonctionne en impulsions, il est préférable que l'alimentation des moyens CE pour produire le signal E à amplifier soient réalisés par au moins une batterie 46 située dans l'enceinte blindée 37. En effet, lors des impulsions de tension des parasites peuvent apparaître dans le secondaire 42.2 du transformateur d'isolement 42 qui risquent de détériorer des composants de la source radiofréquence 40 ou du préamplificateur 41. De tels inconvénients n'apparaissent pas avec la batterie 46. Cette caractéristique est illustrée sur la figure 3.

Il est préférable de prévoir des moyens optiques 47 pour réaliser une commande et un contrôle à l'intérieur de l'enceinte, par exemple, commander la mise en route de la source radiofréquence 40, et/ou du préamplificateur 41 et/ou du dispositif de chauffage 27, et/ou la fréquence de la source radiofréquence 40 et/ou la fréquence du préamplificateur s'il est à tube. Ces moyens 47 sont réalisés à base de fibre 47.1 optique dont une partie pénètre et s'étend à l'intérieur de l'enceinte blindée 37. Une extrémité de la fibre 47.1 extérieure à l'enceinte reçoit un signal lumineux qui est transporté jusqu'à l'autre extrémité dans l'enceinte blindée. Cette autre extrémité vient éclairer un dispositif photosensible 47.2 qui contribue à la réalisation de la commande correspondante. Le composant peut être une photodiode qui lorsqu'elle est illuminée ferme un circuit adapté à ce qui doit être commandé. Le dispositif photosensible 47.2 représenté n'est relié qu'aux moyens CE pour produire le signal d'entrée, dans un souci de clarté. De tels moyens optiques 47 sont parfaitement insensibles aux hautes tensions.

Le signal de sortie S à très grande puissance est extrait d'un circuit résonnant de sortie se trouvant au niveau de l'espace d'interaction 33. Sur la figure 2, le circuit résonnant de sortie est à constantes réparties et prend la forme d'une cavité résonnante 48 comparable à celle représentée à la figure 1. On retrouve autour de l'espace d'interaction 33 un manchon diélectrique 49 solidaire d'un côté de l'anode 29 et de l'autre du second bec 32. L'extraction du signal de sortie S se fait par un couplage selfique. A cet effet une boucle conductrice 50 plonge dans la cavité 48 et vient en contact avec sa paroi. A l'extérieur de la cavité 48, l'énergie prélevée par la boucle 50 peut être transmise vers une antenne (non représentée) par une ligne coaxiale 51 qui prolonge la boucle 50.

Au lieu que le circuit résonnant de sortie soit à constantes réparties, on peut envisager qu'il soit à constantes localisées. Cette variante est illustrée à la figure 3. Le circuit résonnant de sortie 52 est un circuit résonnant parallèle connecté entre l'anode 29 et le second bec 32. Ce circuit résonnant parallèle 52 est représenté par un circuit L, C. Les moyens d'extraction du signal de sortie S sont schématisés par une charge 53, montée en parallèle avec le circuit résonnant de sortie 52.

Les circuits résonnants contenus dans le générateur sont réglés de manière à résonner à la fréquence souhaitée. Dans cette catégorie, il ne faut pas oublier ceux des moyens CE pour produire le signal d'entrée E qui n'ont pas été détaillés. Si parmi les circuits résonnants du générateur, certains sont à constantes réparties, l'accord en fréquence peut se faire en modifiant le volume de résonnance par des moyens connus de déplacement de parois, ces moyens sont schématisés par la double flèche sur la figure 2. Si certains sont à constantes localisées ; l'accord se fait par le choix de leurs composants tels que des selfs ou des condensateurs variables. Cette caractéristique est schématisée sur la figure 3.

## Revendications

1. Générateur radiofréquence comportant :
- un tube à sortie inductive (K) avec un canon à électrons (25) suivi d'une anode (29), le canon étant destiné à être porté à une haute tension,
- des moyens (CE) pour produire un signal radiofréquence d'entrée (E) et des moyens (36) pour l'acheminer au tube à sortie inductive (K) de manière à ce qu'il fournisse un signal de sortie (S) amplifié en puissance par rapport au signal d'entrée (E), caractérisé en ce que les moyens (CE) pour produire le signal radiofréquence d'entrée, les moyens (36) pour l'acheminer au tube à sortie inductive et le canon sont confinés dans une enceinte (37) blindée électrostatiquement, isolée électriquement du potentiel de l'anode et destinée à être portée à la haute tension, le canon recevant la haute tension par l'enceinte blindée.

2. Générateur selon la revendication 1, caractérisé en ce que l'anode (29) est portée à la masse électrique, l'enceinte blindée (37) reposant sur au moins un support (38) diélectrique posé au sol.

3. Générateur selon l'une des revendications 1 ou 2, caractérisé en ce que les moyens (CE) pour produire le signal radiofréquence d'entrée (E) comportent une source radiofréquence (40) qui alimente un préamplificateur (41), le préamplificateur délivrant le signal radiofréquence d'entrée (E).

4. Générateur selon l'une des revendications 1 à 3, dans lequel le canon (25) du tube à sortie inductive comporte une cathode (26) et une grille (28), caractérisé en ce que les moyens (36) pour acheminer le signal radiofréquence d'entrée au tube à sortie inductive comportent un circuit résonnant d'entrée relié entre la grille et la cathode.

5. Générateur selon la revendication 4, caractérisé en ce que le circuit résonnant d'entrée (36) est une cavité résonnante coaxiale délimitée par un cylindre interne (36.1) et un cylindre externe (36.2), le cylindre interne étant relié à la cathode et le cylindre externe à la grille.

6. Générateur selon la revendication 4, caractérisé en ce que le circuit résonnant d'entrée est un circuit résonnant parallèle (36.3) à constantes localisées, connecté entre la cathode et la grille.

7. Générateur selon l'une des revendications 1 à 6, caractérisé en ce que les moyens (CE) pour produire le signal d'entrée à amplifier reçoivent de la puissance du secondaire (42.2) d'au moins un transformateur (42) d'isolement, le secondaire étant relié en un point à l'enceinte blindée et le primaire (42.1) étant relié en un point à la masse.

8. Générateur selon l'une des revendications 1 à 6, caractérisé en ce que les moyens (CE) pour produire le signal d'entrée à amplifier sont alimentés en électricité à l'aide d'au moins une batterie (46) placée à l'intérieur de l'enceinte blindée.

9. Générateur selon l'une des revendications 1 à 8, dans lequel le canon (25) du tube à sortie inductive comporte une cathode (26) et une grille (28), caractérisé en ce que la cathode est reliée électriquement à l'enceinte blindée (37).

10. Générateur selon la revendication 9, caractérisé en ce que la grille (28) est polarisée par rapport à la cathode (26) à l'aide d'une source de polarisation (44) placée dans l'enceinte blindée (37).

11. Générateur selon l'une des revendication 9 ou 10, dans lequel la cathode (26) est pourvue d'un dispositif de chauffage (27), caractérisé en ce que le dispositif de chauffage est relié à la cathode.

12. Générateur selon l'une des revendications 9 à 11, dans lequel la cathode est pourvue d'un dispositif de chauffage (27), caractérisé en ce que le dispositif de chauffage reçoit de la puissance du secondaire (42.2) d'un transformateur d'isolement (42), le secondaire (42.2) étant relié en un point à l'enceinte blindée et le primaire (42.1) étant relié en un point à la masse.

13. Générateur selon l'une des revendications 7 ou 12, caractérisé en ce que le transformateur d'isolement alimentant les moyens (CE) pour produire le signal d'entrée et celui alimentant le dispositif de chauffage (27) sont confondus.

14. Générateur selon l'une des revendications 1 à 13, dans lequel l'anode (29) se termine par un bec (31) qui délimite, avec un second bec (32) venant en face un espace d'interaction (33) pour des électrons produits par le canon, caractérisé en ce que cet espace d'interaction est couplé à un circuit résonnant de sortie (48,52) duquel est extrait le signal de sortie (S).

15. Générateur selon la revendication 14, caractérisé en ce que le circuit résonnant de sortie est une cavité résonnante (48).

16. Générateur selon la revendication 14, caractérisé en ce que le circuit résonnant de sortie est un circuit résonnant (52) parallèle à constantes localisées.

17. Générateur selon l'une des revendications 1 à 16, caractérisé en ce qu'il comporte des moyens optiques (47) de commande pénétrant intérieur de l'enceinte blindée (37).
